# EUROPÄISCHE PATENTSCHRIFT

(11) **EP 2 637 476 B1**
(45) Veröffentlichungstag und Bekanntmachung des Hinweises auf die Patenterteilung: **18.05.2016**
(21) Anmeldenummer: 13157395.8
(22) Anmeldetag: 01.03.2013
(51) Int. Cl.: H05B 3/68, H05B 6/12, F24C 7/08

(54) **Kochfeld**
Hotplate
Champ de cuisson

(30) Priorität: 05.03.2012 DE 102012203460
(43) Veröffentlichungstag der Anmeldung: 11.09.2013
(73) Patentinhaber: E.G.O. Elektro-Gerätebau GmbH, 75038 Oberderdingen (DE)
(72) Erfinder: Jungbauer, Markus, 76646 Bruchsal-Obergrombach (DE); Baier, Martin, 76275 Ettlingen (DE)
(74) Vertreter: Patentanwälte Ruff, Wilhelm, Beier, Dauster & Partner mbB

(56) Entgegenhaltungen:
- EP-A1- 1 517 089
- WO-A1-03/027942
- WO-A2-2005/106335
- CH-A1- 700 524
- DE-A1- 10 361 341
- DE-U1-202009 003 894

## Beschreibung

Die Erfindung betrifft ein Kochfeld mit einer Kamera zur Erkennung von Bediengesten.

In der nicht vorveröffentlichten DE 10 2011 075 187 ist eine Kamera zur Haushaltsgerätesteuerung mittels Steuergesten beschrieben. Die Kamera ist in einer Herdmulde unterhalb einer Glaskeramikplatte angeordnet.

In Herdmulden können jedoch während des Betriebs Temperaturen auftreten, die eine zulässige Betriebstemperatur der Kamera übersteigen, so dass konstruktive Maßnahmen vorzusehen sind, die verhindern, dass die zulässige Betriebstemperatur überschritten wird.

Die EP 1 517 089 A1 zeigt ein elektrisches Haushaltsgerät mit einer Bedienvorrichtung für ein Kochsystem mit einem Kochfeld und einer Bedienfläche, wobei eine Kamera unterhalb des Kochfelds angeordnet ist.

Die WO 2005/106335 A2 zeigt ein Kochfeld, bei dem eine Kamera unterhalb einer Glasplatte angeordnet ist.

Die DE 103 61 341 A1 zeigt eine Vorrichtung zur Bedienung eines Kochfelds mit einer Videokamera, die hinter dem Kochfeld angeordnet ist.

### Aufgabe und Lösung

Der Erfindung liegt die Aufgabe zugrunde, ein Kochfeld mit einer Kamera zur Erkennung von Bediengesten zur Verfügung zu stellen, welches eine möglichst einfache und kostengünstige Integration der Kamera ermöglicht.

Die Erfindung löst diese Aufgabe durch ein Kochfeld nach Anspruch 1. Bevorzugte Ausführungsformen sind Gegenstand der Unteransprüche, deren Wortlaut hiermit zum Inhalt der Beschreibung gemacht wird.

Das Kochfeld weist auf: ein Begrenzungselement, welches das Kochfeld in einer Kochfeldebene an mindestens einer Seite begrenzt, und eine herkömmliche Kamera zur Erkennung von Bediengesten, wobei die Kamera in einer Ausnehmung, beispielsweise in Form einer Bohrung, einer kaskadierten Bohrung mit unterschiedlichen Durchmessern, oder eines Sacklochs, des Begrenzungselements, außerhalb einer Kochmulde angeordnet ist. Da die Kamera nicht in der Kochmulde selbst bzw. nicht unter einer Glaskeramikplatte angeordnet ist, ist sie den dort auftretenden Temperaturen nicht ausgesetzt. Das Begrenzungselement kann darüber hinaus Wärme gut an die Umgebung abgeben, sodass größere Temperaturschwankungen vermieden werden können.

Das Begrenzungselement ist ein herkömmlicher Kochmuldenrahmen. Der Kochmuldenrahmen kann das Kochfeld vollständig einrahmen.

Das Begrenzungselement kann das Kochfeld an einer solchen Seite begrenzen, die einem Benutzer zuzuwenden ist. Dies ist in der Regel die Vorderseite des Kochfeldes.

Das Begrenzungselement kann aus Metall bestehen. Beispielsweise kann das Begrenzungselement ein umlaufender Edelstahlrahmen sein.

Das Kochfeld kann ein mit der Kamera synchronisiertes Leuchtmittel, insbesondere ein Infrarotleuchtmittel, aufweisen.

Das Kochfeld kann eine Glaskeramikplatte aufweisen, auf der herkömmliche Kochstellen bzw. Kochzonen vorgesehen sind, wobei das Leuchtmittel unterhalb der Glaskeramikplatte angeordnet ist.

Die Kamera kann eine 2-D-Kamera oder eine 3-D-Kamera, beispielsweise eine TOF- oder eine Stereo-Kamera, sein.

### Kurzbeschreibung der Zeichnung

Die Erfindung wird nachfolgend unter Bezugnahme auf die Zeichnung beschrieben, die bevorzugte Ausführungsformen der Erfindung darstellt. Hierbei zeigt schematisch:
- Fig. 1: ein Kochfeld mit einer Kamera zur Erkennung von Bediengesten gemäß einer ersten Ausführungsform.

Fig. 1 zeigt schematisch ein Kochfeld 1 a mit einem Begrenzungselement in Form eines umlaufenden Kochmuldenrahmens 2a aus Edelstahl, der eine Glaskeramikplatte 6 mit mehreren Kochstellen bzw. Kochzonen 8 einrahmt, und einer herkömmlichen 2D- oder 3-D-Kamera 3 zur Erkennung von Bediengesten. Optional kann ein herkömmliches, ergänzendes Bedienelement 7 vorgesehen sein, beispielsweise in Form eines Drehknebels, eines kapazitiven Tasters zum Ein- bzw. Ausschalten, etc.

Die Kamera 3 ist in einer vorderseitigen Ausnehmung 4 des Kochmuldenrahmens 2a angeordnet, wobei Anschlussleitungen 3a nach unten, in Richtung einer nicht dargestellten Auswerteeinheit geführt sind. Die Ausnehmung kann, wie dargestellt, in Form einer Bohrung realisiert sein. Alternativ können beispielsweise vertikal aneinander angrenzende Bohrungen mit unterschiedlichen Durchmessern vorgesehen sein, wobei ein Durchmesser der oberen Bohrung mit einem Durchmesser der Kamera 3 korrespondiert und die untere Bohrung einen geringeren Durchmesser aufweist, der derart gewählt ist, dass die Anschlussleitungen 3a nach außen geführt werden können.

Ein Infrarot(IR)-Leuchtmittel 5 ist in einem Bereich unterhalb der Glaskeramikplatte 6 vorgesehen, welche für IR-Licht relativ durchlässig ist. Das IR-Leuchtmittel 5 ist mit einer Shutter-Frequenz der Kamera 3 synchronisiert.

Erfindungsgemäß ist die Kamera außerhalb der Kochmulde in einem Seitenteil des Kochfelds platziert, beispielsweise in einem Metallrahmen des Kochfeldes. Dieser Metallrahmen an der Vorderseite kann die Wärme gut an die Umgebung abgeben, so dass größere Temperaturschwankungen vermieden werden können.

Es können weitere konstruktive Maßnahmen dahingehend getroffen werden, dass kein heißes Kochgeschirr in diesem Bereich auf der Kamera abgestellt werden kann.

## Patentansprüche

1. Kochfeld (1 a, 1 b), aufweisend
- ein Begrenzungselement in Form eines Kochmuldenrahmens (2a, 2b), der das Kochfeld (1 a, 1 b) an mindestens einer Seite begrenzt, und
- eine Kamera (3) zur Erkennung von Bediengesten,
**dadurch gekennzeichnet, dass**
- die Kamera (3) in einer Ausnehmung (4) des Kochmuldenrahmens (2a, 2b) angeordnet ist.

2. Kochfeld nach Anspruch 1, **dadurch gekennzeichnet, dass**
- das Begrenzungselement das Kochfeld an einer Seite begrenzt, die einem Benutzer zuzuwenden ist.

3. Kochfeld nach Anspruch 1 oder 2, **dadurch gekennzeichnet, dass**
- der Kochmuldenrahmen das Kochfeld vollständig einrahmt.

4. Kochfeld nach einem der vorhergehenden Ansprüche, **dadurch gekennzeichnet, dass**
- das Begrenzungselement aus Metall besteht.

5. Kochfeld nach einem der vorhergehenden Ansprüche, **gekennzeichnet durch**
- ein mit der Kamera synchronisiertes Leuchtmittel (5).

6. Kochfeld nach Anspruch 5, **gekennzeichnet durch**
- eine Glaskeramikplatte (6), wobei das Leuchtmittel unterhalb der Glaskeramikplatte angeordnet ist.

7. Kochfeld nach einem der vorhergehenden Ansprüche, **dadurch gekennzeichnet, dass**
- die Kamera eine 2-D-Kamera oder eine 3-D-Kamera ist.

## Claims

1. A cooktop (1 a, 1 b), comprising:
- a boundary element in the form of a cooktop platform frame (2a, 2b) which borders the cooktop (1 a, 1 b) at least on one side, and
- a camera (3) for recognition of operating gestures,
**characterized in that**
- the camera (3) is arranged in a recess (4) of the cooktop platform frame (2a, 2b).

2. The cooktop according to claim 1, **characterized in that**
- the boundary element borders the cooktop on a side which is to be oriented towards a user.

3. The cooktop according to claim 1 or 2, **characterized in that**
- the cooktop platform frame completely frames the cooktop.

4. The cooktop according to any of the preceding claims, **characterized in that**
- the boundary element is made of metal.

5. The cooktop according to any of the preceding claims, **characterized by**
- an illuminant (5) synchronized with the camera.

6. The cooktop according to claim 5, **characterized by**
- a glass-ceramics plate (6), wherein the illuminant is arranged underneath the glass-ceramics plate.

7. The cooktop according to any of the preceding claims, **characterized in that**
- the camera is a 2-dimensional (2D) camera or a 3-dimensional (3D) camera.

## Revendications

1. Champ de cuisson (1a, 1b), comprenant
- un élément de délimitation sous la forme d'un cadre de plaque de cuisson (2a, 2b), qui délimite le champ de cuisson (1a, 1b) sur au moins une face, et
- une caméra (3) destinée à détecter des gestes d'actionnement,
**caractérisé en ce que**
- la caméra (3) est disposée dans un évidement (4) du cadre de plaque de cuisson (2a, 2b).

2. Champ de cuisson selon la revendication 1, **caractérisé en ce que**
- l'élément de délimitation délimite le champ de cuisson sur une face qui est tournée vers l'utilisateur.

3. Champ de cuisson selon la revendication 1 ou 2, **caractérisé en ce que**
- le cadre de plaque de cuisson encadre entièrement le champ de cuisson.

4. Champ de cuisson selon l'une quelconque des revendications précédentes, **caractérisé en ce que**
- l'élément de délimitation est constitué de métal.

5. Champ de cuisson selon l'une quelconque des revendications précédentes, **caractérisé par**
- un moyen d'éclairage synchronisé (5) avec la caméra.

6. Champ de cuisson selon la revendication 5, **caractérisé par**
- une plaque de vitrocéramique (6), dans lequel le moyen d'éclairage est disposé en dessous de la plaque de vitrocéramique.

7. Champ de cuisson selon l'une quelconque des revendications précédentes, **caractérisé en ce que**
- la caméra est une caméra 2D ou une caméra 3D.
